# FASCICULE DE BREVET EUROPEEN

(11) **EP 3 152 065 B1**
(45) Date de publication et mention de la délivrance du brevet: **19.09.2018**
(21) Numéro de dépôt: 15728806.9
(22) Date de dépôt: 05.06.2015
(51) Int. Cl.: B43K 23/06, A45D 40/24, A63H 33/06, B43K 24/12, B43K 27/00

(54) **INSTRUMENT, PAR EXEMPLE STYLO D'ECRITURE, STYLO DE MAQUILLAGE, OUTIL OU JOUET, ET PROCEDE DE MISE EN OEUVRE D'UN TEL INSTRUMENT**
INSTRUMENT, WIE ZUM BEISPIEL EIN SCHREIBSTIFT, MAKE-UP-STIFT, WERKZEUG ODER SPIELZEUG, UND VERFAHREN ZUR VERWENDUNG SOLCH EINES INSTRUMENTS
INSTRUMENT, FOR EXAMPLE A WRITING PEN, MAKE-UP PEN, TOOL OR TOY AND METHOD FOR USING SUCH AN INSTRUMENT

(30) Priorité: 05.06.2014 FR 1455129
(43) Date de publication de la demande: 12.04.2017
(73) Titulaire: Dorpmund, Patrick, 69630 Chaponost (FR); Mariano, Pedro, 69120 Vaulx en Velin (FR); Ferret, Jacques, 75116 Paris (FR)
(72) Inventeur: Dorpmund, Patrick, 69630 Chaponost (FR); Mariano, Pedro, 69120 Vaulx en Velin (FR); Ferret, Jacques, 75116 Paris (FR)
(74) Mandataire: Lavoix
(86) Numéro de dépôt international: PCT/EP2015/062548
(87) Numéro de publication internationale: WO 2015/185711

(56) Documents cités:
- EP-A2- 0 324 321
- WO-A1-95/19270
- DE-U1- 8 631 918
- GB-A- 2 197 624
- US-A- 5 233 715

## Description

La présente invention concerne un instrument, par exemple un stylo d'écriture, un stylo de maquillage, un outil ou un jouet.

Dans le cadre de la présente invention, un instrument est défini comme un dispositif adapté pour être manipulé et déplacé librement par un utilisateur à l'aide d'une seule main ou des deux mains.

Un tel instrument comprend généralement un corps et au moins une partie active, par exemple une pointe de stylo, un pinceau de maquillage ou un embout de tournevis. De manière connue, la partie active peut être disposée à l'extrémité d'un module mobile par rapport au corps.

WO-A-88/04221 décrit un instrument du type outil, comprenant un corps, un coulisseau et plusieurs modules. Chaque module est muni d'une partie active. Le coulisseau est logé dans le corps et mobile en translation par rapport au corps. Lorsque le coulisseau est sorti du corps, chaque module est mobile en rotation par rapport au coulisseau, de manière à permettre l'utilisation de la partie active.

WO-A-2007/139319 décrit différents modes de réalisation d'un instrument du type stylo d'écriture, comprenant un corps, un système de couvercle et plusieurs modules disposés dans le corps. Chaque module est muni d'une partie active. Chaque module est mobile en translation par rapport au corps, de manière à écarter le couvercle et permettre l'utilisation de la partie active.

EP-A-0 324 321, sur lequel est basé le préambule de la revendication 1, décrit un instrument de type stylo d'écriture, comprenant un corps et deux modules. Chaque module est équipé de deux parties actives respectivement positionnées à des extrémités opposées du module. Chaque module est mobile en rotation par rapport au corps, de façon à positionner une partie active choisie en regard d'une ouverture de passage du corps. Ensuite, chaque module est mobile en translation par rapport au corps, de manière à agencer la partie active dans l'ouverture de passage.

Le but de la présente invention est de proposer un instrument amélioré, notamment en termes d'ergonomie.

A cet effet, l'invention a pour objet un instrument tel que défini à la revendication 1.

Ainsi, l'instrument selon l'invention est pratique, simple et rapide à utiliser. En outre, l'instrument offre d'importantes possibilités de modularité et d'adaptation au besoin, en fonction de l'application visée et des préférences de l'utilisateur. L'invention permet de s'affranchir d'un système de couvercle additionnel. En effet, le corps lui-même constitue le couvercle permettant de protéger la partie active dans la configuration de repos. En outre, l'invention permet de s'affranchir d'un coulisseau agencé entre le corps et le module. En effet, le module lui-même constitue le coulisseau, mobile en translation par rapport au corps. Enfin, lorsque les deux modules disposés de part et d'autre d'un même bras sont en configuration d'utilisation, l'instrument selon l'invention présente à la même extrémité de son corps les deux parties actives respectives de ces deux modules, de façon à pouvoir utiliser alternativement ces deux parties actives facilement et rapidement.

D'autres caractéristiques avantageuses de l'invention sont spécifiées aux revendications dépendantes 2 à 12.

L'invention sera mieux comprise à la lecture de la description qui va suivre de trois modes de réalisation, donnée uniquement à titre d'exemple non limitatif et faite en référence aux dessins annexés sur lesquels :
- la figure 1 est une vue en perspective d'un instrument conforme à un premier mode de réalisation de l'invention, du type stylo d'écriture, comprenant un corps, deux capuchons et quatre modules, montrés en configuration de repos ;
- la figure 2 est une vue de dessus du stylo de la figure 1, les modules étant montrés en configuration d'utilisation ;
- la figure 3 est une vue analogue à la figure 2, les modules étant montrés en configuration de repos ;
- la figure 4 est une vue de côté selon la flèche IV à la figure 3 ;
- la figure 5 est une vue en perspective éclatée du stylo des figures 1 à 4 ;
- la figure 6 est une coupe selon la ligne VI-VI à la figure 4 ;
- les figures 7 et 8 sont des coupes respectivement selon les lignes VII-VII et VIII-VIII à la figure 3 ;
- les figures 9 et 10 sont des coupes respectivement selon les lignes IX-IX et X-X à la figure 4 ;
- la figure 11 est une vue partielle analogue à la figure 3, montrant uniquement le corps ;
- la figure 12 est une vue selon la flèche XII à la figure 11 ;
- la figure 13 est une vue partielle analogue à la figure 3, à plus grande échelle, montrant uniquement l'un des modules ;
- la figure 14 est une coupe selon la ligne XIV-XIV à la figure 13 ;
- la figure 15 est une vue partielle analogue à la figure 2, montrant l'un des modules dans une configuration intermédiaire, en cours de translation par rapport au corps ;
- la figure 16 est une coupe selon la ligne XVI-XVI à la figure 15 ;
- la figure 17 est une vue analogue à la figure 15, montrant le module dans une configuration de pivotement, avant rotation par rapport au corps ;
- la figure 18 est une coupe selon la ligne XVIII-XVIII à la figure 17 ;
- la figure 19 est une vue analogue à la figure 17, montrant le module dans la configuration de pivotement, en cours de rotation par rapport au corps ;
- la figure 20 est une vue selon la flèche XX à la figure 19 ;
- la figure 21 est une vue analogue à la figure 19, montrant le module en configuration d'utilisation ;
- la figure 22 est une coupe selon la ligne XXII-XXII à la figure 21 ;
- la figure 23 est une vue analogue à la figure 21, montrant le capuchon dans une position de libération du module ;
- la figure 24 est une coupe selon la ligne XXIV-XXIV à la figure 23 ;
- la figure 25 est une vue analogue à la figure 23, montrant le module dans une configuration de retrait ;
- la figure 26 est une coupe selon la ligne XXVI-XXVI à la figure 25 ;
- la figure 27 est une vue analogue à la figure 25, montrant le module en cours de démontage par rapport au corps ;
- la figure 28 est une vue en perspective partielle du stylo dans la configuration de la figure 27 ;
- la figure 29 est une vue analogue à la figure 2, montrant un deuxième mode de réalisation d'un stylo conforme à l'invention, comprenant deux modules ;
- la figure 30 une vue de dessus d'un instrument conforme à un troisième mode de réalisation de l'invention, du type stylo d'écriture, comprenant un corps et quatre modules montés en configuration de repos ;
- la figure 31 est une vue analogue à la figure 30, montrant un des modules dans une configuration de pivotement, avant rotation par rapport au corps ;
- la figure 32 est une vue analogue à la figure 31, montrant le module dans la configuration de pivotement, en cours de rotation par rapport au corps ;
- la figure 33 est une coupe selon la ligne XXIII-XXIII à la figure 32 ;
- la figure 34 est une vue analogue à la figure 30, montrant le module en configuration d'utilisation ;
- la figure 35 est une vue analogue à la figure 30, montrant le module dans une configuration de retrait ;
- la figure 36 est une coupe selon la ligne XXVI-XXVI à la figure 35;
- la figure 37 est une vue partielle du stylo à la figure 30, montrant le module en cours de démontage par rapport au corps ;
- la figure 38 est une vue en perspective du corps du stylo à la figure 30 ; et
- la figure 39 est une vue en perspective éclatée du corps de la figure 38.

Sur les figures 1 à 28 est représenté un instrument 1 conforme à l'invention, du type stylo d'écriture.

Dans un but de repérage dans l'espace, on définit un repère orthogonal au centre du stylo 1, comprenant des axes X1, Y1 et Z1 qui sont perpendiculaires entre eux et s'étendent respectivement selon la longueur, la largeur et la hauteur du stylo 1.

Le stylo 1 comprend un corps 10, quatre modules 20, un mécanisme de guidage 30 et deux capuchons 40. Le stylo 1 présente une forme allongée suivant l'axe X1. La forme globale du stylo 1 est prévue pour faciliter sa prise en main, ainsi que la manipulation de ses différents éléments constitutifs par un utilisateur.

Le corps 10 est de préférence monobloc, c'est-à-dire constitué d'une unique pièce. En alternative, le corps 10 peut être formé par plusieurs pièces assemblées. Le corps 10 peut être en matière plastique, en métal, en bois, en amidon végétal ou tout autre matériau adapté à l'application visée. Le corps 10 peut être fabriqué par injection, moulage, usinage ou tout procédé adapté au matériau utilisé.

Le corps 10 délimite quatre espaces 11 de réception des modules 20, comme montré à la figure 5. Le corps 10 comprend une base 12 et deux bras 13. La base 12 présente une forme rectangulaire en section dans un plan comprenant les axes X1 et Y1 et une forme ovale en section dans un plan comprenant les axes Y1 et Z1. Chaque bras 13 s'étend selon l'axe X1, depuis la base 12 jusqu'à une extrémité 14 qui est configurée pour coopérer avec un capuchon 40. Chaque bras 13 est creux et comporte une cavité interne 15 qui s'étend selon l'axe X1, jusque dans la base 12. Chaque bras 13 comporte deux faces 16 sensiblement planes, parallèles entre elles et perpendiculaires à l'axe Y1. En regard de chaque face 16, la base 12 comporte un logement 17 de réception d'une extrémité d'un module 20. Les quatre espaces 11 sont délimités par les quatre faces 16 et les quatre logements 17. Chaque bras 13 comporte également deux rainures 18, chacune prévue pour recevoir une partie d'un module 20 et formée entre la cavité 15 et la face 16 correspondante. La base 12 comprend par ailleurs un orifice central 19, qui présente une forme ovale centrée sur l'axe Y1. L'orifice 19 est prévu pour recevoir des accessoires, par exemple un aimant ou une chainette.

Dans la base 12, une paroi de séparation 170 est agencée entre logements 17 voisins, comme montré à la figure 7. Chaque logement 17 comporte une surface interne 171 et une surface de butée externe 172. La surface 171 comporte un évidement 173, dont la fonction est détaillée plus loin.

Dans les bras 13, chaque rainure 18 comporte différentes portions 181, 182, 183 et 184 reliées entre elles. La portion 181 présente une forme allongée suivant l'axe X1 et une largeur réduite suivant l'axe Z1. La portion 182 constitue un rétrécissement localisé de la rainure 18 et présente une largeur encore plus réduite que la portion 181 suivant l'axe Z1. La portion 183 présente une forme circulaire et présente un diamètre plus important que la largueur de la portion 181. La portion 184 présente une forme circulaire et présente un diamètre plus important que le diamètre de la portion 183. Les portions 183 et 184 se chevauchent. La portion 183 présente un axe central Y30, parallèle à l'axe Y1. L'axe Y30 est fixe par rapport au corps 10, autrement dit est solidaire du corps 10.

Chaque extrémité 14 comporte deux branches 141 formant une fourche, comme montré notamment aux figures 11 et 12. Chaque extrémité 14 comporte deux nervures 142, qui s'étendent parallèlement à l'axe X1 sur les faces 16, du côté extérieur des branches 141. Chaque extrémité 14 comporte quatre crochets 143, à savoir deux crochets 143 formés du côté intérieur de chacune des branches 141, à l'embouchure de la cavité 15. Chaque extrémité 14 comporte deux surfaces de butée 144 formées perpendiculairement à l'axe X1, en bordure des branches 141. Chaque extrémité 14 comporte deux saillies latérales 145 qui s'étendent parallèlement à l'axe Y1, entre les branches 141 et les surfaces de butée 144.

Chaque module 20 est mobile entre différentes configurations C1, C2, C3, C4, C5 et C6, à savoir une configuration de repos C1, une configuration d'utilisation C2, une configuration intermédiaire C3, une configuration de pivotement C4, une configuration de retrait C5 et une configuration démontée C6, qui seront détaillées ci-après.

Chaque module 20 comprend une partie active 200, un organe 210, une cartouche 220 et un champignon 230, comme montré notamment à la figure 13. La partie active 200 appartient à l'organe 210 et est disposée en saillie hors de la cartouche 220 à une extrémité de l'organe 210. Excepté au niveau de la partie active 200, l'organe 210 est logé dans la cartouche 220. Pour sa part, le champignon 230 est solidaire de la cartouche 220.

Chaque module 20 comporte une face 26 sensiblement plane, formée par la cartouche 220 et prévue pour coulisser le long de la face 16 du bras 13. Au centre de la face 26, le module 20 comporte deux rainures allongées 262 et 264, prévues pour coopérer avec la nervure 142 ménagée sur la face 16. La nervure 142 peut former une liaison glissière avec la rainure 262 ou 264, en fonction de l'orientation du module 20 par rapport au corps 10. Chaque module 20 présente une forme allongée entre une extrémité avant 27 et une extrémité arrière 28.

L'extrémité avant 27 du module 20 comporte une projection 271, une surface de butée 272, une saillie 273 et un orifice 274. La projection 271 supporte la partie active 200, qui sort de la cartouche 200 par l'orifice 274. La surface de butée 272 est prévue pour venir en appui contre la surface de butée 172 ménagée à l'entrée du logement 17, tandis que la saillie 273 est prévue pour venir se positionner dans l'évidement 173 ménagé dans le logement 17, lorsque l'extrémité avant 27 est logée dans le corps 10, dans la configuration de repos C1 du module 20. Un clipsage du module 20 dans le corps 10 est alors réalisé par coopération de l'évidement 173 et de la saillie 273.

L'extrémité arrière 28 du module 20 comporte un bossage 281 et une surface de butée 282. La surface de butée 282 est prévue pour venir en appui contre la surface de butée 172 ménagée à l'entrée du logement 17, tandis que le bossage 281 est prévue pour venir se positionner contre la surface 171 du logement 17, lorsque l'extrémité arrière 28 est logée dans le corps 10, dans la configuration d'utilisation C2 du module 20. Un coincement du module 20 dans le corps 10 est alors réalisé par coopération de la surface 171 et du bossage 281.

Les modules 20 sont différents sur l'exemple des figures 1 à 28. Plus précisément, le stylo 1 comprend quatre modules 21, 22, 23 et 24 distincts, comportant chacun une partie active 201, 202, 203 et 204 différente des autres modules. Egalement, les organes 210 et les cartouches 220 présentent certaines différences selon les modules 20. En revanche, les champignons 230 sont de préférence similaires pour l'ensemble des modules 20.

Sur l'exemple non limitatif des figures 1 à 28, les parties actives 200 sont une pointe de crayon carbone 201, une gomme 202, une pointe de stylo encre 203 et une pointe d'effaceur d'encre 204. D'autres parties actives 200 peuvent être mises en oeuvre sans sortir du cadre de l'invention. Par exemple, les parties actives 200 du stylo 1 peuvent être choisies parmi un surligneur, un roller, un réécriveur, un blanc correcteur, un crayon de couleur, un feutre, etc. Selon un exemple particulier, les parties actives 200 peuvent être quatre pointes de crayon de quatre couleurs différentes.

En variante, les modules 20 ou certains modules 20 peuvent comporter des parties actives 200 et des organes 210 qui sont identiques, en fonction des besoins et des souhaits de l'utilisateur. Autrement dit, les modules 20 peuvent remplir des fonctions différentes ou identiques selon le choix de l'utilisateur.

La cartouche 220 comprend deux parties 221 et 222 assemblées l'une avec l'autre pour former un ensemble rigide et monobloc, par exemple par clipsage, vissage, collage, thermo-soudage et/ou soudage par ultrasons. En fonction de la méthode d'assemblage, soit les parties 221 et 222 peuvent être facilement désassemblées par l'utilisateur pour accéder à l'intérieur de la cartouche 220 et à l'organe 210, soit les parties 221 et 222 ne peuvent pas être désassemblées par l'utilisateur sans endommager la cartouche 220.

De préférence, la cartouche 220 comprend au moins une partie externe 223 spécifiquement adaptée pour recevoir un doigt de l'utilisateur. Les parties 223 peuvent présenter différentes formes et agencements selon les modules 20, comme montré notamment aux figures 1 à 6.

Avantageusement, chaque cartouche 220 présente une forme et des dimensions similaires aux autres cartouches 220, tandis que chaque champignon 230 présente une forme et des dimensions similaires aux autres champignons 230. Ainsi, les modules 20 sont interchangeables et le stylo 1 est modulaire, de manière simple et pratique.

En revanche, les formes intérieures de chaque cartouche 220 peuvent varier en fonction des formes et des dimensions de l'organe 210. En particulier, chacun des organes 210 occupe un espace plus ou moins important dans sa cartouche 220, comme montré à la figure 6.

Selon une première variante, l'organe 210 est amovible par rapport à la cartouche 220, lorsque cette cartouche 220 n'est pas démontée en deux parties séparées 221 et 222. Ainsi, l'organe 210 et donc la partie active 200 correspondante peuvent être remplacés facilement.

Selon une deuxième variante, l'organe 210 n'est pas amovible ou n'est que partiellement amovible par rapport à la cartouche 220, lorsque cette cartouche 220 n'est pas démontée en deux parties séparées 221 et 222. Par exemple, dans le cas de la pointe d'effaceur d'encre 203, l'organe 210 comprend un réservoir 211 et une mèche 212 en partie introduite dans ce réservoir 211.

Le champignon 230 comprend une tige 231 et une tête 232. Le champignon 230 est centré sur un axe Y20 perpendiculaire à la face 26. Lorsque le module 20 est assemblé avec le corps 10, l'axe Y20 est parallèle à l'axe Y1. La tige 231 est positionnée entre la tête 232 et la face 26 de la cartouche 220. La tige 231 comprend deux méplats 233, formés parallèlement entre eux de part et d'autre de l'axe Y20. La tête 232 présente une forme circulaire en section dans un plan perpendiculaire à l'axe Y20. La tête 232 est moins épaisse que la tige 231 suivant une direction parallèle à l'axe Y20. La tête 232 est plus large que la tige 231, plus large que les portions 181, 182 et 183, mais moins large que la portion 184 de la rainure 18, suivant une direction radiale à l'axe Y20. Sur l'exemple montré à la figure 10, relatif au module 22, le champignon 230 est solidaire de la partie 221 de la cartouche 220.

Le mécanisme de guidage 30 permet de guider le module 20 en translation et en rotation le long du corps 10. Grâce au mécanisme 30, le module 20 est mobile par rapport au corps 10 entre les configurations C1 et C2, successivement en translation parallèlement à l'axe X1 et en rotation autour de l'axe Y30, comme détaillé ci-après.

Le mécanisme de guidage 30 comprend des éléments appartenant au corps 10 et des éléments appartenant aux modules 20. Le mécanisme 30 comprend les faces 16, les rainures 18 et les nervures 142 du corps 10. Le mécanisme 30 comprend également les faces 26, les rainures 262 et les champignons 230 des modules 20. Pour un module 20 donné, le mécanisme 30 comprend en particulier une face 16, une rainure 18, une face 26 et un champignon 230.

Dans le mode de réalisation des figures 1 à 28, on remarque que lorsque les modules 20 sont tous en configuration de repos C1 ou tous en configuration d'utilisation C2, le corps 10 et le mécanisme 30 sont symétriques par rapport à chacun des axes X1, Y1 et Z1. Autrement dit, le corps 10 et le mécanisme 30 sont symétriques par rapport à un point central Ω situé à l'intersection des axes X1, Y1 et Z1, comme montré à la figure 1.

Chaque capuchon 40 présente une forme de U avec une base 41 et deux pattes 42, comme montré notamment aux figures 5 et 8 à 10. Une projection 43 s'étend depuis la base 41 entre les deux pattes 42. La projection 43 présente une section en I dans un plan parallèle à la base 41 et perpendiculaire aux pattes 42. Les extrémités 44 des pattes 42 comportent chacune un creux 45 prévu pour recevoir une saillie 145 formée à l'extrémité 14 du bras 13, permettant ainsi de former une liaison par clipsage entre le capuchon 40 et le corps 10. Dans chacun des deux angles entre la base 41 et les pattes 42, un orifice 46 de profil rectangulaire est formé entre la base 41, la patte 42 voisine et la projection 43. La projection 43 est connectée à la base 41 et aux pattes 42, excepté au niveau des deux extrémités 45 et des deux orifices 46. Les orifices 46 sont prévus pour recevoir les crochets 143 formés à l'extrémité 14 du bras 13, permettant ainsi de restreindre la mobilité du capuchon 40 par rapport au corps 10 entre deux positions P41 et P42.

En pratique, le capuchon 40 est mobile à l'extrémité 14 entre une position de sureté P41 et une position de libération 42. Dans la position de sureté P41, montrée aux figures 1 à 4, 6 à 9 et 15 à 22, le capuchon 40 interfère avec une partie de la rainure 18, plus précisément les pattes 42 recouvrent la portion 184 de la rainure 18, ce qui empêche un déplacement du module 20 jusqu'à la configuration de retrait C5. Dans la position de libération P42, montrée aux figures 23 à 28, le capuchon 40 est dégagé de la rainure 18, plus précisément les pattes 42 ne recouvrent plus la portion 184 de la rainure 18, ce qui autorise un déplacement du module 20 jusqu'à la configuration de retrait C5.

Le stylo 1 est montré en configuration de repos C1 aux figures 1, 3, 4 et 6 à 10. Plus précisément, les quatre modules 20 sont montrés en configuration de repos C1, avec leurs parties actives 200 qui sont logées dans le corps 10.

Le stylo 1 est montré en configuration d'utilisation C2 à la figure 2. Plus précisément, les quatre modules 20 sont montrés en configuration d'utilisation C2, avec leurs parties actives 200 qui sont en saillie hors du corps 10. Généralement il est plus pratique de positionner un ou deux modules 20 en configuration d'utilisation C2 en même temps, néanmoins l'utilisateur peut choisir de positionner n'importe quel nombre de modules 20 en configuration d'utilisation C2. En particulier, il est pratique de positionner en configuration d'utilisation C2 les deux modules 20 situés sur un même côté du stylo 1, ce qui permet d'utiliser leurs parties actives 200 en alternance de manière simple et rapide. Par exemple, lorsque les modules 21 et 22 sont simultanément en configuration d'utilisation C2, l'utilisateur peut alterner rapidement entre la pointe de crayon 201 et la gomme 202. L'invention montre alors tout son potentiel.

Le procédé de mise en oeuvre du stylo 1 est détaillé ci-après en référence aux figures 15 à 28. Plus précisément, la mise en oeuvre d'un des modules 20, à savoir le module 21, est montré aux figures 15 à 28, alors que le module 22 est en configuration de repos C1.

Aux figures 15 et 16, le module 20 est montré dans une configuration intermédiaire C3 entre sa configuration de repos C1 et sa configuration d'utilisation C2. Aux figures 17 à 20, le module 20 est montré en configuration de pivotement C4. Aux figures 21 à 24, le module 20 est montré en configuration d'utilisation C2. Aux figures 25 et 26, le module 20 est montré en configuration de retrait C5. Aux figures 27 et 28, le module 20 est montré en configuration démontée C6. Le capuchon 40 est montré en position de sureté P41 aux figures 15 à 22 et en position de libération P42 aux figures 23 à 28.

Dans la configuration de repos C1, la partie active 200 du module 20 est logée dans le corps 10, plus précisément dans le logement 17. L'extrémité avant 27 du module 20 est protégée dans le logement 17, tandis que l'extrémité arrière 28 du module 20 est située au niveau du capuchon 40 et de l'extrémité 14 du corps 10. Le module 20 ne comprend pas de partie active 200 située hors du corps 10, à la différence de certains instruments existants dans lesquels un module comprend une partie active à chacune de ses extrémités.

Dans la configuration d'utilisation C2, la partie active 200 du module 20 est en saillie hors du corps 10, en s'étendant au-delà de l'extrémité 14 et du capuchon 40 suivant l'axe X1. L'extrémité arrière 28 du module 20 est enfoncée dans le logement 17, tandis que l'extrémité avant 27 dépasse au niveau du capuchon 40 et de l'extrémité 14 du corps 10. L'utilisateur peut manipuler le stylo 1 pour mettre en oeuvre la partie active 200.

A ce stade, on remarque que dans chacune des configurations C1 et C2, l'essentiel du module 20 est situé hors du corps 10, contrairement à certains instruments existants, pour lesquels en configuration de repos notamment, l'essentiel ou la totalité du module 20 est situé dans le corps 10. Par l'essentiel du module 20, on entend au moins 50% du module 20. Sur l'exemple des figures 1 à 28, dans chacune des configurations C1 et C2, au moins 90% du module 20 est situé hors du corps 10.

Dans la configuration intermédiaire C3, le champignon 230 est positionné dans la portion 181 de la rainure 18. Les axes Y20 et Y30 sont parallèles mais ne sont pas confondus. La tête 232 coulisse dans la cavité 15. La tige 231 et en particulier les méplats 233 coulissent dans la portion 181, en étant ajustés contre les bords de cette portion 181. Le module 20 peut être déplacé selon un mouvement de translation T1 ou T2, mais ne peut pas pivoter par rapport au corps 10. La translation T1 est dirigée suivant une première direction, tandis que la translation T2 est dirigée suivant une seconde direction opposée à la première direction, parallèlement à l'axe X1.

Pour passer de la configuration intermédiaire C3 à la configuration de pivotement C4, le champignon 230 franchit la portion 182 de la rainure 18. Le capuchon 40 en position de sureté P41 empêche le champignon 230 d'atteindre la portion 184.

Dans la configuration de pivotement C4, le champignon 230 est positionné dans la portion 183 de la rainure 18. Les axes Y20 et Y30 sont confondus. La tige 231 peut pivoter dans la portion 183. La tête 232 est plus large que la portion 183. Le module 20 peut pivoter autour de l'axe Y30, indifféremment selon le sens de rotation R1 ou le sens de rotation R2, mais le champignon 230 ne peut pas être retiré de la rainure 18.

Pour passer de la configuration de repos C1 à la configuration d'utilisation C2, le module 20 passe successivement par les configurations C3, puis C4, puis C3. Le module 20 est mobile successivement selon la translation T1 en configuration C3, puis selon la rotation R1 ou R2 à 180 degrés autour de l'axe Y30 en configuration C4, et en enfin selon la translation T2 en configuration C3, jusqu'à la configuration d'utilisation C2.

Pour retourner de la configuration d'utilisation C2 vers la configuration de repos C1, le module 20 est mobile successivement selon la translation T2 en configuration C3, puis selon la rotation R1 ou R2 à 180 degrés autour de l'axe Y30 en configuration C4, et en enfin selon la translation T1 en configuration C3, jusqu'à la configuration de repos C1.

Au cours des déplacements décrits ci-dessus, la rotation R1 ou R2 peut être comprise par exemple entre 175 et 185 degrés autour de l'axe 30, au lieu de 180 degrés. En atteignant la configuration C1 ou C2, l'extrémité 27 ou 28 du module 20 est ajustée dans le logement 17 du corps 10. Le module 20 est alors aligné avec le bras 13.

Pour passer de la configuration de repos C1 ou de la configuration d'utilisation C2 à la configuration de retrait C5, le capuchon 40 est déplacé en position de libération P42, puis le module 20 est déplacé suivant la translation T1, de sorte que le champignon 230 atteinte la portion 184 de la rainure 18.

Dans la configuration de retrait C5, le champignon 230 est positionné dans la portion 184 de la rainure 18. Comme la tête 232 est moins large que la portion 184, le champignon 230 peut être retiré de la cavité 15 et de la rainure 18, en déplaçant le module 20 selon une translation T5 dirigée selon une direction parallèle à l'axe Y30 et en s'éloignant du corps 10, jusqu'à la configuration démontée C6.

Dans la configuration démontée C6, le module 20 n'est plus solidaire du corps 10. Le module 20 peut être rechargé ou remplacé par un autre module 20. L'ancien ou le nouveau module 20 est positionné sur le corps 10 dans la configuration C5, puis déplacé en configuration C4, puis le capuchon 40 peut être déplacé de la position de libération P42 vers la position de sureté P41.

Ainsi, l'invention permet de déplacer le module 20 de manière rapide et fiable entre ses différentes configurations. Lors d'un travail donné, l'utilisateur peut utiliser tour à tour les parties actives 200 des différents modules 20, en passant rapidement d'un module 20 à l'autre. Le corps 10 constitue le couvercle permettant de protéger la partie active 200 en configuration de repos C1, ce qui élimine la nécessité de manipuler un tel couvercle ainsi que le risque de perte d'un tel couvercle. Le stylo 1 selon l'invention est pratique, simple et rapide à utiliser, et offre des possibilités de personnalisation importantes.

Sur la figure 29 est représenté un stylo 1 conforme à un deuxième mode de réalisation de l'invention. Ce stylo 1 comprend un unique bras 13, deux modules 21 et 22 disposés de part et d'autre du bras 13, ainsi qu'un unique capuchon 40. Le corps 10 et le mécanisme 30 sont symétriques par rapport à l'axe central longitudinal X1. En fait, le corps 10 et le mécanisme 30 sont symétriques, d'une part, par rapport un plan comprenant les axes X1 et Y1 et, d'autre part, par rapport un plan comprenant les axes X1 et Z1.

Sur les figures 30 à 39 est représenté un stylo 1 conforme à un troisième mode de réalisation de l'invention. Les éléments du stylo 1 de ce troisième mode de réalisation qui sont analogues à ceux du premier mode de réalisation portent les mêmes références, augmentées de 1000, et ne sont pas décrits en détail dans la mesure où la description ci-dessus peut leur être transposée.

Le stylo 1001 comprend un corps 1010, quatre modules 1020 et un mécanisme de guidage 1030. Le stylo 1001 présente une forme allongée suivant l'axe X1.

Comme visible aux figures 38 et 39, le corps 1010 est formé par deux pièces 1010A et 1010B assemblées. Les pièces 1010A et 1010B sont symétriques par rapport aux axes X1, Y1 et Z1. Les pièces 1010A et 1010B sont réalisés par injection, moulage, usinage ou tout autre procédé adapté au matériau utilisé. Chaque pièce 1010A et 1010B comporte un pied 1012A et 1012B et un bras 1013A et 1013B. Chaque pied 1012A et 1012B comporte une surface plane 1120 et deux logements 1017 de réception d'une extrémité des modules 1020. Sur chaque surface 1120 des pieds 1012A et 1012B sont prévues des rainures 1122. Les rainures 1122 du pied 1012A sont configurées pour s'engager avec les rainures 1122 du pied 1012B et assurer l'assemblage des pièces 1010A et 1010B du corps 1010. L'assemblage des pièces 1010A et 1010B est réalisé par collage, soudure ou tout autre procédé.

Lorsque les pièces 1010A et 1010B sont assemblées, les pieds 1012A et 1012B définissent conjointement une base 1012. Ainsi, le corps 1010 comprend la base 1012 et les deux bras 1013A et 1013B.

Chaque bras 1013A et 1013B s'étend selon l'axe X1, depuis la base 1012 jusqu'à une extrémité 1014 du corps 1010.

De plus, chaque bras 1013A et 1013B comporte deux rainures 1018, chacune prévue pour recevoir le champignon 1230 d'un module 1020. Chaque rainure 1018 est formée entre la cavité 1015 et la face 1016 correspondante.

Chaque rainure 1018 comporte différentes parties 1181, 1182, 1183, 1184 et 1185 reliées entre elles. La partie 1181 présente une forme allongée suivant l'axe X1 et une largeur réduite suivant l'axe Z1. Les parties 1182 et 1185 présentent un rétrécissement localisé de la rainure 1018. En pratique, les parties 1182 et 1185 sont configurées pour empêcher un mouvement de translation T1 ou T2 involontaire du module 1020. La partie 1183 a une forme circulaire ayant un diamètre égal à la largeur de la partie 1181. La partie 1183 présente un axe central Y30, parallèle à l'axe Y1. L'axe Y30 est fixe par rapport au corps 1010, autrement dit est solidaire du corps 1010. La partie 1184 constitue un élargissement graduel de la rainure 1018.

Chaque module 1020 est mobile entre différentes configurations C1, C2, C3, C4, C5 et C6, à savoir une configuration de repos C1, une configuration d'utilisation C2, une configuration intermédiaire C3, une configuration de pivotement C4, une configuration de retrait C5 et une configuration démontée C6.

Les modules 1020 sont différents sur l'exemple des figures 30 à 49. Plus précisément, le stylo 1 comprend quatre modules 1021, 1022, 1023 et 1024 distincts, comportant chacun une partie active 1200 différente de celle des autres modules.

Le stylo 1001 est montré en configuration de repos C1 à la figure 30. Plus précisément, les quatre modules 1020 sont montrés en configuration de repos C1, avec leurs parties actives 1200 qui sont logés dans le corps 1010.

Le stylo 1001 est montré en configuration d'utilisation C2 à la figure 34. Plus précisément, un des quatre modules 1020, par exemple le module 1021, est montré en configuration d'utilisation C2, avec sa partie active 1200 qui est située hors du corps 1010.

Le procédé de mise en oeuvre du stylo 1001 est détaillé ci-après en référence aux figures 30 à 39. Plus précisément, la mise en oeuvre d'un des modules 1020, à savoir le module 1021, est montré aux figures 30 à 39, alors que les autres modules 1020 sont montrés en configuration de repos C1.

A la figure 31, le module 1020 est montré dans une configuration intermédiaire C3 entre sa configuration de repos C1 et sa configuration d'utilisation C2. Aux figures 32 et 33, le module 1020 est montré en configuration de pivotement C4. A la figure 34, le module 1020 est montré en configuration d'utilisation C2. Aux figures 35 et 36, le module 1020 est montré en configuration de retrait C5. A la figure 37, le module 1020 est montré en configuration démontée C6.

Dans la configuration de repos C1, la partie active 1200 du module 1020 est logée dans le corps 1010, plus précisément dans le logement 1017. L'extrémité avant 1027 du module 1020 est protégée dans le logement 1017, tandis que l'extrémité arrière 1028 du module 1020 est située au niveau de l'extrémité 1014 du corps 1010. Le module 1020 ne comprend pas de partie active 1200 située hors du corps 1010.

Dans la configuration d'utilisation C2, la partie active 1200 du module 1020 est en saillie hors du corps 1010, en particulier au-delà de l'extrémité 1014. En pratique, la partie active 1200 du module 1020 s'étend suivant le premier axe X1 au-delà de l'extrémité 1014 du corps 1010. Par exemple, lorsque les modules 1021 et 1022 sont simultanément en configuration d'utilisation C2, les parties actives 1200 des modules 1021 et 1022 s'étendent suivant l'axe X1 au-delà de l'extrémité 1014 du corps 1010.

Dans la configuration intermédiaire C3, le champignon 1230 est positionné dans la partie 1181 de la rainure 1018. Les axes Y20 et Y30 sont parallèles mais ne sont pas confondus. La tête 1232 coulisse dans la cavité 1015. La tige 1231 coulisse dans la partie 1181, en étant ajustée contre les bords de cette partie 1181. Le module 1020 peut être déplacée selon un mouvement de translation T1 ou T2, mais ne peut pas pivoter par rapport au corps 1010. La translation T1 est dirigée suivant une première direction, tandis que la translation T2 est dirigée suivant une seconde direction opposée à la première direction, parallèlement à l'axe X1.

Pour passer de la configuration intermédiaire C3 à la configuration de pivotement C4, le champignon 1230 franchit la partie 1182 de la rainure 1018 et s'installe dans la partie 1183.

Dans la configuration de pivotement C4, le champignon 1230 est positionné dans la partie 1183 de la rainure 1018. Les axes Y20 et Y30 sont confondues. La tige 1231 peut pivoter dans la partie 1183. Le module 1020 peut pivoter autour de l'axe Y30, indifféremment selon le sens de rotation R1 ou le sens de rotation R2, mais le champignon 230 ne peut pas être retiré de la rainure 1018.

Pour passer de la configuration de repos C1 à la configuration d'utilisation C2, le module 20 passe successivement par les configurations C3, puis C4, puis C3. Le module 1020 est mobile successivement selon la translation T1 en configuration C3, puis selon la rotation R1 ou R2 à 180 degrés autour de l'axe Y30 en configuration C4, et enfin selon la translation T2 en configuration C3, jusqu'à la configuration d'utilisation C2.

Pour retourner de la configuration d'utilisation C2 vers la configuration de repos C1, le module 1020 est mobil successivement selon la translation T2 en configuration C3, puis selon la rotation R1 ou R2 à 180 degrés autour de l'axe Y30 en configuration C4, et enfin selon la translation T1 en configuration C3, jusqu'à la configuration de repos C1.

Pour passer à la configuration de retrait C5, le module 1020 doit préalablement passer dans la configuration de pivotement C4, décrite ci-dessus. En pratique, le module 1020 peut passer à la configuration de retrait C5 à partir de la configuration de repos C1, de la configuration d'utilisation C2 ou de la configuration intermédiaire C3.

Lorsque le module 1020 est dans la configuration de pivotement C4, le module ayant pivoté selon le sens de rotation R1 ou R2 et le champignon 1230 étant dans la partie 1181 de la rainure 1018, le champignon 1230 franchit la partie 1182 et la tige 1231 coulisse dans la partie 1181, en étant ajusté contre les bords de cette partie 1181. Le module 1020 se déplace selon un mouvement de translation T2 franchit la partie 1185 de la rainure 1018 jusqu'à ce que le champignon 1230 soit positionné dans la partie 1184 de la rainure 1018. Le module 1020 est ainsi dans la configuration de retrait C5. Comme la tête 1232 est moins large que la partie 1184, le champignon 1230 peut être alors retiré de la cavité 1015 et de la rainure 1018, en déplaçant les modules 1020 selon une translation T5 dirigé selon une direction parallèle à l'axe Y30 et en s'éloignant du corps 1010, jusqu'à la configuration démontée C6.

Dans la configuration démonté C6, le module 1020 n'est plus solidaire du corps 1010. Le module 1020 peut être rechargé ou remplacé par un autre module 1020. L'ancien ou le nouveau module 1020 est positionné dans le corps 1010 dans la configuration C5, puis déplacé en configuration C4, puis déplacé en configuration C1 ou C2.

Le stylo 1001 conforme au troisième mode de réalisation de l'invention, décrit ci-dessus, présente ainsi des spécificités par rapport au stylo 1 conforme aux premier et deuxième modes de réalisation de l'invention. En effet, le stylo 1001 ne comporte pas de capuchon 40, ni d'élément comparable au capuchon 40 du stylo 1. Ainsi, un espace E libre est défini, au-delà de l'extrémité 1014 suivant l'axe X1, entre deux modules 1020, en particulier entre les extrémités arrière 1028 des deux modules 1020. L'espace libre E ainsi défini est de grande utilité lors de l'utilisation du stylo 1001 par l'utilisateur.

Généralement, il est pratique de positionner en configuration d'utilisation C2 les deux modules 1020 situés sur la même extrémité 1014 du corps 1010 du stylo 1001. Cela permet d'utiliser leurs parties active 1200 en alternance de manière simple et rapide. Par exemple, lorsque les modules 1021 et 1022 sont simultanément en configuration d'utilisation C2, l'utilisateur peut alterner rapidement entre les parties actives 1200 des modules 1021 et 1022. Ainsi, l'espace libre E favorise la visibilité de l'utilisateur des parties actives 1200, de façon à ce que l'utilisation du stylo 1001 est encore plus facilitée par rapport au stylo 1. En effet, l'utilisateur peut, en gardant une posture correcte, contrôler la position des parties actives 1200 et ainsi utiliser de manière efficace le stylo 1001.

Par ailleurs, les instruments 1 et 1001 peuvent être conformés différemment des figures 1 à 40 sans sortir du cadre de l'invention.

En variante non représentée, l'instrument 1 ou 1001 peut être un stylo de maquillage. A titre d'exemples non limitatifs, les parties actives 200 ou 1200 peuvent être choisies parmi un pinceau, une brosse, une ouverture d'accès à un réservoir de maquillage, un embout de rouge à lèvre, etc.

Selon une autre variante non représentée, l'instrument 1 ou 1001 peut être un outil, par exemple un outil domestique, un outil de bricolage, un outil industriel ou un outil chirurgical. A titre d'exemples non limitatifs, les parties actives 200 ou 1200 peuvent être choisies parmi un embout de tournevis, une lampe, une lime, une lame, un scalpel, un briquet, une cigarette électronique, un pointeur laser, etc. Selon un exemple particulier, les parties actives 200 ou 1200 peuvent être quatre embouts de tournevis présentant des dimensions différentes.

Selon une autre variante non représentée, l'instrument 1 ou 1001 peut être un jouet. Par exemple, les parties actives 200 ou 1200 peuvent être formées par différentes parties du corps d'un personnage, tandis que d'autres parties du corps et les vêtements de ce personnage peuvent être imprimées sur les bras 13 ou 1013A et 1013B et sur les cartouches 220. Les éléments constitutifs du personnage sont alors repositionnables par translation et/ou rotation du module 20 ou 1020 par rapport au corps 10 ou 1010.

Selon une autre variante non représentée, le corps 10 ou 1010 de l'instrument 1 ou 1001 peut présenter toute forme adaptée à l'application visée. En particulier, les espaces 11 de réception des modules 20 ou 1020 peuvent être aménagés à différents endroits du corps 10 ou 1010. Par ailleurs, le corps 10 ou 1010 peut être formé par assemblage d'au moins deux pièces, par exemple deux pièces jointes dans un plan incluant les axes X1 et Z2.

Selon une autre variante non représentée, l'instrument 1 ou 1001 comporte un aimant positionné sur le corps 10 ou 1010 et au moins un autre aimant positionné sur le module 20 ou 1020. Par exemple, le premier aimant peut être positionné dans le logement 17 ou 1017, tandis qu'un second aimant peut être positionné à l'extrémité avant 27 ou 1027 et/ou à l'extrémité arrière 28 ou 2028 du module 20 ou 1020. Selon une variante particulière, un second aimant est positionné à l'extrémité avant 27 et un troisième aimant est positionné à l'extrémité arrière 28 du module 20 ou 1020. En outre, un ensemble d'aimants peut être prévu pour chaque module 20 ou 1020 équipant l'instrument 1 ou 1001.

Selon une autre variante non représentée, l'instrument 1 ou 1001 comporte un module 20 positionné entre deux bras 13 ou 1013A et 1013B, au lieu de deux modules 20 ou 1020 positionnés de part et d'autre d'un unique bras 13 ou 1013A et 1013B.

Selon une autre variante non représentée, l'instrument 1 ou 1001 comporte plus de deux modules 20 ou 1020 sur chaque côté, par exemple trois, quatre ou six modules de chaque côté. Dans ce cas, la forme du corps 10 ou 1010 est adaptée en conséquence.

Selon une autre variante non représentée, les plans de translation et rotation entre modules 20 ou 1020 et corps 10 ou 1010 ne sont pas nécessairement parallèles ou confondus d'un module 20 ou 1020 à l'autre.

Selon une autre variante non représentée, les modules 20 ou 1020 peuvent présenter toutes formes adaptées à l'application visée. Par exemple, le module 20 peut comporter deux cartouches 220 solidaires entre elles et chacune munie d'une partie active 200, ainsi qu'un champignon 230 ou une rainure formée sur l'une des cartouches 220 ou les deux cartouches 220. Selon un autre exemple, le module 20 peut comporter une unique cartouche 220 munie de deux parties actives 200. Dans ces exemples, les parties actives 200 sont de préférence situées à la même extrémité avant 27 du module 20, pour permettre de les loger ensemble dans le corps 10 dans la configuration de repos C1. Autrement dit, dans la configuration de repos C1, le module 20 ne comprend pas de partie active 200 située hors du corps 10.

Selon une autre variante non représentée, le mécanisme 30 ou 1030 peut présenter des éléments de toutes formes et tous agencements adaptés à l'application visée. Par exemple, les surfaces 16 et 26 ou 1016 et 1026 peuvent être dépourvues de nervures 142 et de rainures 262. Selon un autre exemple, les surfaces 16 et 26 ou 1016 et 1026 sont bombées, avec une surface convexe et une surface concave complémentaire, au lieu d'être planes. Selon un autre exemple, la rainure 18 ou 1018 est ménagée dans le module 20 ou 1020 tandis que le champignon 230 ou 1230 est solidaire du corps 10. Selon un autre exemple, le mécanisme 30 ou 1030 peut inclure un élément en saillie présentant une forme et/ou un agencement différent du champignon 230 ou 1230.

Selon une autre variante non représentée, l'instrument 1 peut être équipé d'un dispositif de blocage différent du capuchon 40. Par exemple, une pièce peut être montée coulissante dans le bras 13, notamment dans la cavité 15, de manière à sélectivement obstruer ou dégager la partie 184 de la rainure 18, permettant ainsi de bloquer ou libérer le module 20.

Selon une autre variante non représentée, l'instrument 1 peut être dépourvu de dispositif de blocage 40. La configuration de retrait C5 est alors accessible librement depuis la configuration de repos C1 ou la configuration d'utilisation C2.

Selon une autre variante non représentée, une fente peut être ménagée dans le bras 13 ou 1013A et 1013B perpendiculairement à l'axe X1, de manière à pouvoir extraire le module 20 ou 1020 par rapport au bras 13 ou 1013A et 1013B en suivant cette fente.

Selon une autre variante non représentée, la configuration d'utilisation C2 peut être définie de sorte que le module 20 ou 1020 est orienté d'un angle particulier par rapport au bras 13 ou 1013A et 1013B, notamment orienté à angle droit par rapport au bras 13 ou 1013A et 1013B. Dans ce cas, l'ensemble des modules 20 ou 1020 peut être disposé en « H » par rapport au corps 10 ou 1010. Selon un exemple particulier, l'instrument 1 ou 1001 peut être conformé comme un compas.

En outre, les caractéristiques techniques des différents modes de réalisation et variantes mentionnés ci-dessus peuvent être, en totalité ou pour certaines d'entre elles, combinées entre elles. Ainsi, l'instrument 1 ou 1001 peut être adapté en termes de coût, de fonctionnalités et d'ergonomie.

## Revendications

1. Instrument (1 ; 1001), par exemple stylo d'écriture, stylo de maquillage, outil ou jouet, cet instrument (1 ; 1001) comprenant :
- un corps (10 ; 1010) adapté pour préhension par un utilisateur ;
- au moins deux modules (20 ; 1020), chaque module étant indépendant du ou des autres modules, comportant une partie active (200 ; 1200) et étant mobile par rapport au corps (10 ; 1010) ; et
- pour chaque module, un mécanisme (30 ; 1030) de guidage du module (20 ; 1020) en translation (T1, T2) et en rotation (R1, R2) le long du corps (10 ; 1010), le module (20 ; 1020) étant mobile par rapport au corps (10 ; 1010) successivement en translation (T1, T2) parallèlement à un premier axe (X1) et en rotation (R1, R2) autour d'un deuxième axe (Y30) qui est perpendiculaire au premier axe (X1) et qui est solidaire du corps (10 ; 1010), entre une configuration de repos (C1) où la partie active (200 ; 1200) du module (20 ; 1020) est logée dans le corps (10 ; 1010) et une configuration d'utilisation (C2) où la partie active (200 ; 1200) du module (20 ; 1020) est en saillie hors du corps (10 ; 1010),
l'instrument (1 ; 1001) étant **caractérisé en ce que** les deux modules (20 ; 1020) ou deux des modules sont disposés de part et d'autre d'un même bras (13 ; 1013A, 1013B) du corps (10 ; 1010), qui s'étend selon le premier axe (X1) depuis une base (12 ; 1012) jusqu'à une extrémité (14 ; 1014) du corps, les parties actives respectives (200 ; 1200) de ces deux modules étant logées dans la base (12 ; 1012) dans la configuration de repos et s'étendant suivant le premier axe au-delà de l'extrémité du corps dans la configuration d'utilisation.

2. Instrument (1 ; 1001) selon la revendication 1, **caractérisé en ce que** le mécanisme (30 ; 1030) associé à chacun module (20 ; 1020) comprend des éléments (16, 18 ; 1016, 1018) appartenant au bras correspondant (13 ; 1013A, 1013B) du corps (10 ; 1010) et des éléments (26, 230 ; 1026, 1230) appartenant au module (20 ; 1020), notamment sans pièce additionnelle interposée entre le corps (10 ; 1010) et le module (20 ; 1020).

3. Instrument (1 ; 1001) selon l'une des revendications précédentes, **caractérisé en ce que** le mécanisme (30 ; 1030) associé à chacun module (20 ; 1020) comprend une surface (16 ; 1016) du bras correspondant (13 ; 1013A, 1013B) du corps (10 ; 1010) et une surface (26) du module (20 ; 1020), ces deux surfaces (16, 26 ; 1016, 1026) étant complémentaires et coulissant l'une contre l'autre lors de la translation (T1, T2).

4. Instrument (1 ; 1001) selon l'une des revendications précédentes, **caractérisé en ce que** le mécanisme (30 ; 1030) associé à chacun module (20 ; 1020) comprend une rainure (18 ; 1018) solidaire d'une première pièce (10 ; 20 ; 1010, 1020) parmi le bras correspondant (13 ; 1013A, 1013B) du corps (10 ; 1010) et le module (20 ; 1020), cette rainure (18 ; 1018) définissant le deuxième axe (Y30), et un élément en saillie (230 ; 1230) solidaire d'une deuxième pièce (20 ; 10) parmi le bras correspondant (13 ; 1013A, 1013B) du corps (10 ; 1010) et le module (20 ; 1020), cet élément en saillie (230 ; 1230) étant mobile en translation et en rotation dans la rainure (18 ; 1018).

5. Instrument (1 ; 1001) selon la revendication 4, **caractérisé en ce que** la rainure (18 ; 1018) comprend une première partie (181 ; 1181) dans laquelle l'élément en saillie (230 ; 1230) est mobile en translation mais pas en rotation et une deuxième partie (183 ; 1183) dans laquelle l'élément en saillie (230 ; 1230) est mobile en rotation.

6. Instrument (1 ; 1001) selon l'une des revendications précédentes, **caractérisé en ce que** dans la configuration de repos (C1) et dans la configuration d'utilisation (C2), l'essentiel de chaque module (20 ; 1020) est situé hors du corps (10 ; 1010).

7. Instrument (1 ; 1001) selon l'une des revendications précédentes, **caractérisé en ce que** chaque module (20 ; 1020) est mobile vers une configuration de retrait (C5) où le démontage du module (20 ; 1020) par rapport au corps (10 ; 1010) est autorisé par le mécanisme associé (30 ; 1030), alors que ce démontage est empêché par le mécanisme associé (30 ; 1030) dans la configuration de repos (C1) et dans la configuration d'utilisation (C2).

8. Instrument (1) selon la revendication 7, **caractérisé en ce qu'**il comprend un dispositif de blocage (40) qui est mobile par rapport au corps (10) entre, d'une part, une position de sureté (P41) où le dispositif de blocage (40) interfère avec une partie (18) du mécanisme (30) pour empêcher un déplacement des deux modules (20) disposés de part et d'autre du bras (13), jusqu'à la configuration de retrait (C5), et, d'autre part, une position de libération (P42) où le dispositif de blocage (40) est dégagé de cette partie (18) du mécanisme (30) pour autoriser un déplacement des deux modules (20) disposés de part et d'autre du bras (13), jusqu'à la configuration de retrait (C5).

9. Instrument (1) selon la revendication 8, **caractérisé en ce que** le dispositif de blocage (40) comprend un capuchon, qui est de préférence mobile par rapport au corps (10) entre les deux modules (20) disposés de part et d'autre du bras (13), entre la position de sureté (P41) et la position de libération (P42).

10. Instrument (1001) selon les revendications 5 et 7, **caractérisé en ce que** la rainure (1018) comprend une troisième partie (1184) dans laquelle l'élément en saillie (1230) est mobile en rotation et le mécanisme (1030) autorise un déplacement des modules (1020) jusqu'à la configuration de retrait (C5).

11. Instrument (1 ; 1001) selon l'une des revendications précédentes, **caractérisé en ce que** chaque module comporte une partie active (201, 202, 203, 204 ; 1200) différente de celle du ou des autres modules.

12. Instrument (1 ; 1001) selon la revendication 11, **caractérisé en ce que** quatre modules (21, 22, 23, 24 ; 1021, 1022, 1023, 1024) et deux bras (13 ; 1013A, 1013B) sont prévus et **en ce que** le corps (10 ; 1010) et le mécanisme (30 ; 1030) sont symétriques par rapport à un axe central (Z1).

## Patentansprüche

1. Instrument (1; 1001), wie zum Beispiel ein Schreibstift, Make-up-Stift, Werkzeug oder Spielzeug, wobei das Instrument (1; 1001) Folgendes umfasst:
- einen Körper (10; 1010), der zum Greifen durch einen Benutzer ausgebildet ist;
- mindestens zwei Module (20; 1020), die jeweils unabhängig von dem anderen Modul oder anderen Modulen sind, einen aktiven Abschnitt (200; 1200) umfassen und gegenüber dem Körper (10; 1010) beweglich sind; und
- für jedes Modul eine Führungseinrichtung (30; 1030) zur Führung des Moduls (20; 1020) entlang des Körpers (10; 1010) in Translation (T1, T2) und in Rotation (R1, R2), wobei das Modul (20; 1020) gegenüber dem Körper (10; 1010) nacheinander parallel zu einer ersten Achse (X1) translatorisch (T1, T2) und um eine quer zu der ersten Achse (X1) verlaufende und fest mit dem Körper (10; 1010) verbundene zweite Achse (Y30) drehbar (R1, R2) zwischen einer Ruhestellung (C1), in der der aktive Abschnitt (200; 1200) des Moduls (20; 1020) in dem Körper (10; 1010) aufgenommen ist, und einer Nutzungsstellung (C2), in der der aktive Abschnitt (200; 1200) des Moduls (20; 1020) aus dem Körper (10; 1010) hervorsteht, beweglich ist,
wobei das Instrument (1; 1001) **dadurch gekennzeichnet ist, dass** die beiden Module (20; 1020) oder zwei der Module zu beiden Seiten eines sich entlang der ersten Achse (X1) von einer Basis (12; 1012) zu einem Ende (14; 1014) des Körpers erstreckenden Arms (13; 1013A, 1013B) des Körpers (10; 1010) angeordnet sind, wobei die jeweiligen aktiven Abschnitte (200; 1200) der beiden Module in der Ruhestellung in der Basis (12; 1012) aufgenommen sind und sich in der Nutzungsstellung entlang der ersten Achse über das Ende des Körpers hinaus erstrecken.

2. Instrument (1; 1001) nach Anspruch 1, **dadurch gekennzeichnet, dass** die jedem Modul (20; 1020) zugeordnete Führungseinrichtung (30; 1030) dem entsprechenden Arm (13; 1013A, 1013B) des Körpers (10; 1010) zugehörige Elemente (16, 18; 1016, 1018) und dem Modul (20; 1020) zugehörige Elemente (26, 230; 1026, 1230), insbesondere ohne zusätzliche zwischen dem Körper (10; 1010) und dem Modul (20; 1020) angeordnete Teile, umfasst.

3. Instrument (1; 1001) nach einem der vorhergehenden Ansprüche, **dadurch gekennzeichnet, dass** die jedem Modul (20; 1020) zugeordnete Führungseinrichtung (30; 1030) eine Fläche (16; 1016) des entsprechenden Arms (13; 1013A, 1013B) des Körpers (10; 1010) und eine Fläche (26) des Moduls (20; 1020) umfasst, wobei die beiden Flächen (16, 26; 1016, 1026) komplementär zueinander und bei der translatorischen Bewegung (T1, T2) aneinander gleitend ausgebildet sind.

4. Instrument (1; 1001) nach einem der vorhergehenden Ansprüche, **dadurch gekennzeichnet, dass** die jedem Modul (20; 1020) zugeordnete Führungseinrichtung (30; 1030) eine fest mit einem aus dem entsprechenden Arm (13; 1013A, 1013B) des Körpers (10; 1010) und dem Modul (20; 1020) ausgewählten ersten Teil (10; 20; 1010, 1020) verbundene Nut (18; 1018) umfasst, wobei die Nut (18; 1018) die zweite Achse (Y30) definiert, und ein fest mit einem aus dem entsprechenden Arm (13; 1013A, 1013B) des Körpers (10; 1010) und dem Modul (20; 1020) ausgewählten zweiten Teil (20; 10) verbundenes hervorstehendes Element (230; 1230) umfasst, wobei das hervorstehende Element (230; 1230) translatorisch und drehbar in der Nut (18; 1018) beweglich ist.

5. Instrument (1; 1001) nach Anspruch 4, **dadurch gekennzeichnet, dass** die Nut (18; 1018) einen ersten Abschnitt (181; 1181) umfasst, in dem das hervorstehende Element (230; 1230) translatorisch, aber nicht drehbar beweglich ist, und einen zweiten Abschnitt (183; 1183) umfasst, in dem das hervorstehende Element (230; 1230) drehbar beweglich ist.

6. Instrument (1; 1001) nach einem der vorhergehenden Ansprüche, **dadurch gekennzeichnet, dass** in der Ruhestellung (C1) und in der Nutzungsstellung (C2) jeweils der wesentliche Teil der Module (20; 1020) außerhalb des Körpers (10; 1010) angeordnet ist.

7. Instrument (1; 1001) nach einem der vorhergehenden Ansprüche, **dadurch gekennzeichnet, dass** die Module (20; 1020) jeweils in eine Entnahmestellung (C5) beweglich sind, in der die zugeordnete Führungseinrichtung (30; 1030) eine Entfernung des Moduls (20; 1020) von dem Körper (10; 1010) gestattet, während die Entfernung in der Ruhestellung (C1) und in der Nutzungsstellung (C2) durch die zugeordnete Führungseinrichtung (30; 1030) verhindert ist.

8. Instrument (1) nach Anspruch 7, **dadurch gekennzeichnet, dass** das Instrument eine Arretiervorrichtung (40) umfasst, die zwischen einer Sicherungsposition (P41) einerseits, in der die Arretiervorrichtung (40) in einen Abschnitt (18) der Führungseinrichtung (30) eingreift, so dass eine Verschiebung der beiden zu beiden Seiten des Arms (13) angeordneten Module (20) in die Entnahmestellung (C5) verhindert ist, und einer Freigabeposition (P42) andererseits, in der die Arretiervorrichtung (40) von dem Abschnitt (18) der Führungseinrichtung (30) gelöst ist, so dass eine Verschiebung der beiden zu beiden Seiten des Arms (13) angeordneten Module (20) in die Entnahmestellung (C5) ermöglicht ist, gegenüber dem Körper (10) beweglich ist.

9. Instrument (1) nach Anspruch 8, **dadurch gekennzeichnet, dass** die Arretiervorrichtung (40) eine Kappe umfasst, die vorzugsweise zwischen den beiden zu beiden Seiten des Arms (13) angeordneten Modulen (20) zwischen der Sicherungsposition (P41) und der Freigabeposition (P42) gegenüber dem Körper (10) beweglich ist.

10. Instrument (1001) nach den Ansprüchen 5 und 7, **dadurch gekennzeichnet, dass** die Nut (1018) einen dritten Abschnitt (1184) umfasst, in dem das hervorstehende Element (1230) drehbar ist und die Führungseinrichtung (1030) eine Verschiebung der Module (1020) in die Entnahmestellung (C5) gestattet.

11. Instrument (1; 1001) nach einem der vorhergehenden Ansprüche, **dadurch gekennzeichnet, dass** die Module jeweils einen aktiven Abschnitt (201, 202, 203, 204; 1200) aufweisen, der sich von dem des anderen Moduls oder der anderen Module unterscheidet.

12. Instrument (1; 1001) nach Anspruch 11, **dadurch gekennzeichnet, dass** vier Module (12, 22, 23, 24; 1021, 1022, 1023, 1024) und zwei Arme (13; 1013A, 1013B) vorgesehen sind und dass der Körper (10; 1010) und die Führungseinrichtung (30; 1030) zu einer Mittelachse (Z1) symmetrisch sind.

## Claims

1. An instrument (1; 1001), for example a writing pen, a makeup pen, a tool or a toy, this instrument (1; 1001) comprising:
- a body (10; 1010) adapted for being grasped by a user;
- at least two modules (20; 1020), each module being independent of the other module(s), including an active portion (200 ; 1200) and being movable relatively to the body (10; 1010); and
- for each module, a mechanism (30 ; 1030) for guiding the module (20; 1020) in translation (T1, T2) and in rotation (R1, R2) along the body (10; 1010), the module (20; 1020) being movable relatively to the body (10; 1010) successively in translation (T1, T2) parallel to a first axis (X1) and in rotation (R1, R2) around a second axis (Y30) which is perpendicular to the first axis (X1) and which is secured to the body (10; 1010), between a rest configuration (C1) wherein the active portion (200; 1200) of the module (20; 1020) is housed in the body (10; 1010) and a use configuration (C2) wherein the active portion (200; 1200) of the module (20; 1020) protrudes out of the body (10; 1010),
the instrument (1 ; 1001) being **characterized in that** both modules (20; 1020) or two of the modules are positioned on either side of a same arm (13; 1013A, 1013B) of the body (10; 1010), which extends along the first axis (X1) from a base (12; 1012) as far as one end (14; 1014) of the body, the respective active portions (200; 1200) of both of these modules being housed in the base (12; 1012) in the rest configuration and extending along the first axis beyond the end of the body in the use configuration.

2. The instrument (1; 1001) according to claim 1, **characterized in that** the mechanism (30; 1030) associated with each module (20; 1020) comprises elements (16, 18; 1016, 1018) belonging to the corresponding arm (13; 1013A, 1013B) of the body (10; 1010) and of the elements (26, 230; 1026, 1230) belonging to the module (20; 1020), notably without any additional part interposed between the body (10; 1010) and the module (20; 1020).

3. The instrument (1; 1001) according to one of the preceding claims, **characterized in that** the mechanism (30; 1030) associated with each module (20; 1020) comprises a surface (16; 1016) of the corresponding arm (13; 1013A, 1013B) of the body (10; 1010) and a surface (26) of the module (20; 1020), both of these surfaces (16, 26; 1016, 1026) being complementary and sliding against each other during the translation (T1, T2).

4. The instrument (1; 1001) according to one of the preceding claims, **characterized in that** the mechanism (30; 1030) associated with each module (20; 1020) comprises a groove (18; 1018) secured to a first part (10; 20; 1010, 1020) from among the corresponding arm (13; 1013A, 1013B) of the body (10; 1010) and the module (20; 1020), this groove (18; 1018) defining the second axis (Y30), and a protruding element (230; 1230) secured to a second part (20; 10) from among the corresponding arm (13; 1013A, 1013B) of the body (10; 1010) and the module (20; 1020), this protruding element (230; 1230) being movable in translation and in rotation in the groove (18; 1018).

5. The instrument (1; 1001) according to claim 4, **characterized in that** the groove (18; 1018) comprises a first portion (181; 1181) wherein the protruding element (230; 1230) is movable in translation but not in rotation and a second portion (183; 1183) wherein the protruding element (230; 1230) is movable in rotation.

6. The instrument (1; 1001) according to one of the preceding claims, **characterized in that** in the rest configuration (C1) and in the use configuration (C2), the essential part of each module (20; 1020) is located out of the body (10; 1010).

7. The instrument (1; 1001) according to one of the preceding claims, **characterized in that** each module (20; 1020) is movable towards a setback configuration (C5) wherein the disassembling of the module (20; 1020) relatively to the body (10 1010) is allowed by the associated mechanism (30; 1030), while this disassembling is prevented by the associated mechanism (30; 1030) in the rest configuration (C1) and in the use configuration (C2).

8. The instrument (1) according to claim 7, **characterized in that** it comprises a blocking device (40) which is movable relatively to the body (10) between a safety position (P41) on the one hand, wherein the blocking device (40) interferes with a portion (18) of the mechanism (30) for preventing displacement of both modules (20) positioned on either side of the arm (13), as far as the setback configuration (C5), and a release position (P42) on the other hand wherein the blocking device (40) is disengaged from this portion (18) of the mechanism (30) for allowing displacement of both modules (20) positioned on either side of the arm (13), as far as the setback configuration (C5).

9. The instrument (1) according to claim 8, **characterized in that** the blocking device (40) comprises a cap, which is preferably movable relatively to the body (10) between both modules (20) positioned on either side of the arm (13), between the safety position (P41) and the release position (P42).

10. The instrument (1001) according to claims 5 and 7, **characterized in that** the groove (1018) comprises a third portion (1184) wherein the protruding element (1230) is movable in rotation and the mechanism (1030) allows displacement of the modules (1020) as far as the setback configuration (C5).

11. The instrument (1 ; 1001) according to one of the preceding claims, **characterized in that** each module includes an active portion (201, 202, 203, 204 ; 1200) different from that of the other module(s).

12. The instrument (1; 1001) according to claim 11, **characterized in that** four modules (21, 22, 23, 24; 1021, 1022, 1023, 1024) and two arms (13; 1013A, 1013B) are provided and **in that** the body (10 ; 1010) and the mechanism (30; 1030) are symmetrical relatively to a central axis (Z1).
